# EUROPÄISCHE PATENTANMELDUNG

(11) **EP 4 748 974 A1**
(43) Veröffentlichungstag der Anmeldung: **27.05.2026**
(21) Anmeldenummer: 25205936.5
(22) Anmeldetag: 01.10.2025
(51) Int. Cl.: C25B 1/23, C25B 15/023, C25B 15/08

(54) **VERFAHREN UND VORRICHTUNG FÜR DIE HERSTELLUNG EINES H2-CO-GASGEMISCHES**

(30) Priorität: 20.11.2024 DE 102024133984
(71) Anmelder: Forschungszentrum Jülich GmbH, 52428 Jülich (DE)
(72) Erfinder: STAMATELOS, Ilias, 52428 Jülich (DE); SCHEEPERS, Dr. Fabian, 41169 Mönchengladbach (DE); MÜLLER, Dr. Martin, 53489 Sinzig (DE)
(74) Vertreter: Gille Hrabal Partnerschaftsgesellschaft mbB Patentanwälte

(57) **Zusammenfassung**

Die Erfindung betrifft ein Verfahren für die Herstellung eines Produktgases (P) mit einem System, das einen Elektrolyseur (E) und einen Detektor umfasst, wobei durch Elektrolyse ein Gasgemisch gebildet wird, das Wasserstoff und Kohlenmonoxid umfasst, wobei die Zusammensetzung des Gasgemisches durch den Detektor analysiert wird, wobei in Abhängigkeit von dem Ergebnis der Analyse ein Anteil des Wasserstoffes in den Elektrolyseur (E) zur Durchführung der Elektrolyse geleitet wird und ein anderer Anteil des Gasgemisches als Produktgas (P) aus dem System herausgeleitet wird.

Die Erfindung betrifft außerdem ein System zur Durchführung des Verfahrens.

## Beschreibung

Die Erfindung betrifft eine Vorrichtung und ein Verfahren für die Herstellung eines Gasgemisches, das aus Wasserstoff und Kohlenmonoxid gebildet ist.

Aus der nicht vorveröffentlichten deutschen Patentanmeldung mit dem amtlichen Aktenzeichen 102024204571.3 ist bekannt, ein aus Wasserstoff und Kohlenmonoxid gebildetes Gasgemisch durch Elektrolyse herzustellen.

Eine Herstellung eines aus Wasserstoff und Kohlenmonoxid gebildeten Gasgemisches soll weiterentwickelt werden.

Die Aufgabe der Erfindung wird durch ein Verfahren mit den Merkmalen des ersten Anspruchs gelöst. Der nebengeordnete Anspruch betrifft eine Vorrichtung zur Durchführung des Verfahrens. Die abhängigen Ansprüche betreffen vorteilhafte Ausgestaltungen.

Die Erfindung betrifft ein Verfahren für die Herstellung eines Produktgases mit einem System. Das System kann einen Elektrolyseur umfassen, Das System kann einen Detektor umfassen. Durch Elektrolyse kann ein Gasgemisch gebildet werden, das Wasserstoff und Kohlenmonoxid umfasst. Die Zusammensetzung des Gasgemisches kann durch den Detektor analysiert werden. In Abhängigkeit von dem Ergebnis der Analyse kann ein Anteil des Gasgemisches innerhalb des Systems verbleiben. Bei diesem Anteil kann es sich beispielsweise um Wasserstoff handeln, der aus dem Gasgemisch abgetrennt wurde. Abgetrennter Wasserstoff kann innerhalb des Systems gelagert werden. Abgetrennter Wasserstoff kann in den Elektrolyseur zur Durchführung der Elektrolyse geleitet werden. Ein Anteil des Gasgemisches kann als Produktgas aus dem System herausgeleitet werden.

Das Ergebnis einer Analyse kann so sein, dass ein Anteil 100% beträgt, dass also beispielsweise das Gasgemisch vollständig aus dem System als Produktgas herausgeleitet wird. Das Ergebnis einer Analyse kann so sein, dass nur ein Teil des Gasgemisches aus dem System als Produktgas herausgeleitet wird, also beispielsweise nur 80%. Der andere Teil bzw. Anteil des Gasgemisches kann innerhalb des Systems verbleiben oder innerhalb des Systems verarbeitet werden.

Für eine Trennung eines Gasgemisches in abgetrennte Anteile können ein oder mehrere Bauteile eingesetzt werden, die Gase aus einem Gasgemisch abtrennen können. Die ein oder mehreren Bauteile können so eingerichtet sein, dass ein gewünschtes Produktgas abgetrennt werden kann. Die ein oder mehreren Bauteile können so eingerichtet sein, dass ein gewünschtes Produktgas mit einer gewünschten Zusammensetzung entstehen kann. Die ein oder mehreren Bauteile können so eingerichtet sein, dass aus einem Gasgemisch Gase abgetrennt werden können, die für die Durchführung der Elektrolyse verwendet werden können. Die ein oder mehreren Bauteile können so eingerichtet sein, dass Kohlendioxid, Kohlenmonoxid oder Wasserstoff aus einem Gasgemisch abgetrennt werden kann.

Ein Gasgemisch, aus dem ein Gas abgetrennt wird, kann mittelbar oder unmittelbar ein Gasgemisch sein, das durch Elektrolyse entstanden ist. Ein Gasgemisch, dass durch Elektrolyse entstanden ist, kann Wasserstoff, Kohlenmonoxid und/oder Kohlendioxid aufweisen oder aus Wasserstoff, Kohlenmonoxid und/oder Kohlendioxid bestehen.

Ein Bauteil, welches ein Gas aus einem Gasgemisch abtrennen kann, kann eine Gastrennmembranen für ein Abtrennen eines Gases aus einem Gasgemisch aufweisen. Es kann sich um eine Membran handeln, die nach dem Prinzip der selektiven Permeation durch die Membranoberfläche arbeitet, um ein Gas aus einem Gasgemisch abzutrennen.

Durch das Abtrennen von Gasen kann der Wirkungsgrad eines Systems verbessert werden.

Es kann aus einem Auslassstrom des Elektrolyseurs, der durch ein Gasgemisch gebildet wird oder ein Gasgemisch umfasst, nicht umgewandeltes Kohlendioxid abgetrennt werden, so zum Beispiel mithilfe einer CO₂-Trennmembran eines für das Abtrennen vorgesehenen Bauteils. So abgetrenntes Kohlendioxid kann zur Steigerung des Wirkungsgrads für die Durchführung der Elektrolyse verwendet werden. Abgetrenntes Kohlendioxid kann beispielsweise in die vorgenannte Austauschkolonne geleitet werden, um den Wirkungsgrad zu verbessern. Kohlendioxid kann beispielsweise zusammen mit einem von außen angesaugtem Gas, das Kohlendioxid aufweist, in die Austauschkolonne geleitet werden, so zum Beispiel mithilfe eines Kompressors.

Es können so eine 100%ige CO₂-Nutzung und damit ein optimiertes CO₂-Recycling mit Netto-CO₂-Emissionen von Null erreicht werden.

Durch das Abtrennen kann ein Gasgemisch erhalten werden, das Kohlenmonoxid und Wasserstoff umfasst oder aus Kohlenmonoxid und Wasserstoff besteht. Dieses Gasgemisch kann das Produktgas sein, welches aus dem System für eine weitere Verwertung herausgeführt werden kann. Dieses Gasgemisch kann aber auch so in dem System weiterverarbeitet werden, dass ein Produktgas mit gewünschter Zusammensetzung entsteht, welches dann aus dem System für eine Weiterverarbeitung herausgeführt werden kann.

Durch die Weiterverarbeitung kann beispielsweise erreicht werden, dass eine gewünschte Zusammensetzung von Wasserstoff und Kohlenmonoxid erhalten wird, die dann das Produktgas bildet. Überschüssiger Wasserstoff kann für die Durchführung der Elektrolyse verwendet werden. Es kann dadurch der Wirkungsgrad weiter verbessert werden.

Ein Bauteil für ein Abtrennen eines Gases aus einem Gasgemisch kann ein vollständig oder zumindest im Wesentlichen aus Kohlenmonoxid und Wasserstoff gebildetes Gasgemisch so trennen, dass einerseits ein Gasstrom aus Wasserstoff entsteht und andererseits ein Gasstrom aus Kohlenmonoxid. Das Bauteil kann dann ein CO-H₂-Trennmembran (G) umfassen, um dies leisten zu können. Es kann ein Bauteil für eine Beseitigung von Verunreinigungen vorhanden sein, um möglichst reines Kohlenmonoxid und/oder möglichst reinen Wasserstoff erhalten zu können. Beispielsweise kann der Gasstrom aus Wasserstoff durch ein Bauteil für eine Beseitigung von Verunreinigungen geleitet werden, um Kohlenmonoxidverunreinigungen aus dem Gasstrom zu entfernen. Das Bauteil kann eine PFSA-Säule sein.

In Bezug auf eine Abtrennung von Kohlenmonoxid (CO) aus Wasserstoff (H₂) bezeichnet der Begriff "PFSA-Säule" eine Säule, die ein Trägermaterial aus Perfluorsulfonsäure (PFSA) oder ein PFSA-basiertes lonenaustauschmaterial enthält. Diese Säule wird so gestaltet, dass sie die Eigenschaften der Perfluorsulfonsäure nutzt, um selektiv Kohlenmonoxid von Wasserstoff zu trennen. Der Trennmechanismus basiert dabei auf der Wechselwirkung zwischen den spezifischen Oberflächeneigenschaften der PFSA und dem zu trennenden Gasgemisch, wobei die sauren Eigenschaften der PFSA eine wichtige Rolle in der selektiven Adsorption oder Interaktion mit Kohlenmonoxid spielen können.

In der Anwendung zur CO-Abtrennung kann die PFSA-Säule als Filter- oder Adsorptionsmedium eingesetzt werden, um Kohlenmonoxid aus einem Wasserstoffstrom zu entfernen, insbesondere in Reinigungs- und Aufbereitungsprozessen von Wasserstoff. Die PFSA-Säule ermöglicht es, den Wasserstoffstrom von unerwünschten Kohlenmonoxidverunreinigungen zu befreien und somit eine höhere Reinheit des Wasserstoffprodukts sicherzustellen.

Der Wasserstoffstrom kann mit Vorteil mittelbar oder unmittelbar für die Durchführung der Elektrolyse zur Steigerung verwendet werden. Es kann Wasserstoff insbesondere dosiert für die Durchführung einer Wasserstoffoxidationsreaktion einer Anode des Elektrolyseurs zugeführt werden.

Falls im Elektrolyseur beispielsweis aufgrund von Änderungen der Selektivität eines vorhandenen Katalysators oder aufgrund beispielsweise aufgrund von Ph-Wert-Schwankungen im Elektrolyten ein Überschuss an Wasserstoff entsteht, kann der Rest weitergeleitet und beispielsweise in einem Tank gespeichert werden. Alternativ oder ergänzend kann ein Überschuss an Wasserstoff mit Kohlenmonoxid rekombiniert werden, um eine gewünschte Zusammensetzung eines Produktgases erhalten zu können, das aus Wasserstoff und Kohlenmonoxid gebildet wird. Gas kann alternativ oder ergänzend aus dem Tank entnommen werden, um eine Elektrolyse durchzuführen und/oder um eine gewünschte Zusammensetzung aus Wasserstoff und Kohlenmonoxid zu bilden, welches dann das Produktgas sein kann.

Es kann also ein interaktiver Kreislauf geschaffen werden, bei dem ein Wasserstoff-Gasspeicher, also der genannte Tank, als Volumenpuffer fungieren kann. Überschüssigen Wasserstoff kann also beispielsweise entweder speichert oder für eine weitere Verwendung innerhalb des Systems bereitstellt werden. Aktive Amortisation und Kontrolle dynamischer Änderungen der Betriebsbedingungen und Anforderungen des Prozesses sind möglich. Aus Schwankungen von Prozessparametern während des Betriebs kann effektiv reagiert werden. Es können eine Vielzahl unterschiedlicher Zusammensetzungen als Produktgas aus dem System entnommen werden. Das Produktgas kann reines Kohlenmonoxid sein. Das Produktgas kann ein Gasgemisch aus Kohlenmonoxid und Wasserstoff sein. Es können gewünschte Zusammensetzungen beim Gasgemisch eingestellt werden, um eine gewünschte Zusammensetzung als Produktgas aus dem System entnehmen zu können.

Für die Durchführung der Elektrolyse kann Kohlendioxid aus einem Gas abgeschieden bzw. dem Gas entnommen werden. Das Gas, das Kohlendioxid umfasst, kann in das System hineingeleitet werden. Das Gas, das Kohlendioxid umfasst, kann in das System beispielsweise mithilfe eines Kompressors hineingesaugt werden. In einer Ausgestaltung des Verfahrens wird Kohlendioxid aus Luft oder einem anderen Gas abgeschieden, also entnommen. Die Luft kann die Umgebungsluft sein, also die Luft, die das System umgibt. Das andere Gas kann ein industrielles Abgas sein, das Kohlendioxid enthält.

Ein industrielles Abgas ist ein gasförmiges Nebenprodukt, das bei industriellen Prozessen freigesetzt wird. Industrielle Abgase, die Kohlendioxid umfassen, entstehen häufig bei der Verbrennung von Brennstoffen, der chemischen Verarbeitung von Materialien oder während anderer industrieller Verfahren wie Schmelzen, Schweißen, Lackieren oder Trocknen.

Kohlendioxid kann aus Luft oder dem anderen Gas mithilfe einer Elektrolytlösung abgeschieden werden. Das Gas, also beispielsweise Luft oder ein industrielles Abgas, können für ein Abscheiden durch eine Austauschkolonne geleitet werden. Durch die Austauschkolonne kann die Elektrolytlösung hindurchgeleitet werden, um Kohlendioxid aus dem Gas abzuscheiden. Das Gas und die Elektrolytlösung können aus Gründen der Effektivität entgegengesetzt durch die Austauschkolonne geleitet werden.

Die Elektrolytlösung kann in einem Behälter gelagert sein. Die Elektrolytlösung kann aus dem Behälter durch eine Leitung hindurch in die Austauschkolonne geleitet werden, um Kohlendioxid aus dem Gas abscheiden zu können.

Die Elektrolytlösung kann eine wässrige Kaliumhydroxidlösung sein. Kohlendioxid (CO₂) aus der Luft oder einem anderen Gas kann durch Reaktion mit einer der wässrigen Kaliumhydroxidlösung (KOH) abgeschieden werden. Dabei wird das CO₂ in Form von Kaliumcarbonat (K₂CO₃) und Kaliumhydrogencarbonat (KHCO₃) gebunden.

Wenn das Kohlendioxid haltige Gas in die KOH-Lösung eingeleitet wird, reagiert das Kohlendioxid zunächst mit dem Hydroxid-Ion (OH⁻) und bildet Kaliumcarbonat (K₂CO₃):

2 KOH + CO₂ → K₂CO₃ + H₂O.

Diese Reaktion führt zur Bildung von Kaliumcarbonat und Wasser. Das CO₂ aus der Luft wird hierbei als Carbonat gebunden.

Bei niedrigeren CO₂-Konzentrationen oder wenn die Lösung bereits viel CO₂ aufgenommen hat, kann sich statt Kaliumcarbonat auch Kaliumhydrogencarbonat (KHCO₃) bilden:

K₂CO₃ + CO₂ + H₂O → 2 KHCO₃.

Gemäß dieser Reaktion reagiert das zuvor gebildete Kaliumcarbonat mit zusätzlichem CO₂ und Wasser zu Kaliumhydrogencarbonat. Diese Form der Bindung ist besonders stabil bei höheren CO₂-Konzentrationen in der Lösung.

Es können also K₂CO_{3(aq.)} sowie KHCO_{3 (aq.)} und damit eine Abscheidungslösung entstehen.

Die Abscheidungslösung kann aus der Austauschkolonne herausgeleitet werden. Die herausgeleitete Abscheidungslösung kann in einen Elektrolyseur eingeleitet werden, um mithilfe des Elektrolyseurs ein Gasgemisch zu erzeugen, das Kohlenmonoxid und Wasserstoff umfasst. Die herausgeleitete Abscheidungslösung kann in einen Behälter hineingeleitet werden. Im Behälter kann die Abscheidungslösung vorrübergehend gelagert werden. Die Abscheidungslösung kann aus dem Behälter in den Elektrolyseur eingeleitet werden, um mithilfe des Elektrolyseurs das Gasgemisch zu erzeugen, das Kohlenmonoxid und Wasserstoff umfasst. Der Behälter kann der bereits genannte Behälter sein, in dem die Elektrolytlösung gelagert wird. Zur Durchführung der Elektrolyse kann dann eine Mischung aus Abscheidungslösung und Elektrolytlösung in den Elektrolyseur eingeleitet werden.

Abscheidungslösung bzw. Abscheidungslösung und Elektrolytlösung können in den Kathodenraum des Elektrolyseurs zwecks Durchführung der Elektrolyse eingeleitet werden. Im Kathodenraum kann eine elektrokatalytische Reaktion stattfinden, durch die ein Gasgemisch erzeugt werden kann, das Wasserstoff und Kohlendioxid umfasst.

Im Kathodenraum können folgende chemische Reaktionen ablaufen:

CO⁻²_{3 (aq.)} + 2H⁺_{(aq.)} → i-CO₂ + H₂O_{(I.)}

HCO⁻_{3 (aq.)} + H⁺_{(aq.)} → i-CO₂ + H₂O_{(I.)}

i-CO₂ + 2H⁺_{(aq.)} + 2e⁻ → CO_{(g.)} + H₂O_{(I.)}

2H₂O_{(I.)} + 2e⁻ → H_{2(g.)} + 2OH⁻_{(aq.)}

2H⁺_{(aq.)} + 2e⁻ → H_{2(g.)}

In den Anodenraum des Elektrolyseurs kann Wasserstoff für die Durchführung der Elektrolyse eingeleitet werden. Das Verfahren kann bevorzugt so durchgeführt werden, dass im Anodenraum des Elektrolyseurs eine Wasserstoffoxidationsreaktion wie folgt stattfindet:

H_{2(g.)} → 2H⁺_{(aq.)} + 2e⁻

2H₂O_{(I.)} → O_{2(g.)} + 4 H⁺_{(aq.)} + 4e⁻

Der Energiebedarf für die Elektrolyse kann so geringgehalten werden. Außerdem kann der Einsatz von problematischen Katalysatormaterialien vermieden werden.

Die Wasserstoffoxidationsreaktion (englisch: Hydrogen Oxidation Reaction, HOR) ist eine elektrochemische Reaktion, bei der molekularer Wasserstoff (H₂) in Protonen (H⁺) und Elektronen (e⁻) zerlegt wird. Wasserstoffgas (H₂) wird also in zwei Protonen (H⁺) und zwei Elektronen (e⁻) aufgespalten.

Die Erfindung betrifft außerdem ein System zur Durchführung eines zuvor beschriebenen Verfahrens. Das System kann einen Elektrolyseur umfassen. Das System kann ein erstes Bauteil umfassen, das einen Detektor aufweist. Durch den Detektor kann die Zusammensetzung eines Gasgemisches analysiert werden, das Wasserstoff und Kohlenmonoxid ausweist. Durch den Detektor können insbesondere die Anteile an Wasserstoff und Kohlenmonoxid in dem Gasgemisch ermittelt werden. Das System kann so eingerichtet sein, das in Abhängigkeit von dem ermittelten Ergebnis der Zusammensetzung zumindest ein Teil des Wasserstoffes in den Elektrolyseur zur Durchführung der Elektrolyse geleitet wird. Das System kann so eingerichtet sein, das in Abhängigkeit von dem ermittelten Ergebnis der Zusammensetzung zumindest ein Teil des Gasgemisches aus dem System als Produktgas herausgeleitet werden kann.

Das System kann eine Leitung umfassen, über die ein externes Gas in das System hineingeleitet werden kann. Das System kann einen Kompressor für ein Ansaugen von externem Gas umfassen. Das System kann eine Leitung aufweisen, über die externes Gas, das in das System hineingeleitet worden ist, in eine Austauschkolonne hineingeleitet werden kann. Um Schwerkraft für einen Transport des in das System hineingeleiteten externen Gases durch die Austauschkolonne hindurch ausnutzen zu können, kann das hineingeleitete externe Gas oder bei der Unterseite der Austauschkolonne mithilfe einer Leitung einmünden. Es kann eine Leitung vorhanden sein, über die Gas im Anschluss an einen Austausch die Austauschkolonne wieder verlassen kann. Diese Leitung kann an der oder bei der Oberseite der Austauschkolonne vorhanden sein, um möglichst effizient einen gewünschten Austausch in der Austauschkolonne durchführen zu können.

Es kann ein Behälter für eine Lagerung einer Kaliumhydroxidlösung vorhanden sein. Es kann eine Leitung so vorhanden sein, dass in dem Behälter gelagerte Kaliumhydroxidlösung in Austauschkolonne hineingebracht werden kann. Die Austauschkolonne und der Behälter können so angeordnet sein, dass eine Kaliumhydroxidlösung mithilfe von Schwerkraft in die Austauschkolonne hineingebracht werden kann. (B) hineingepumpt werden kann. Alternativ oder ergänzend kann eine Pumpe vorhanden sein, um eine Kaliumhydroxidlösung von dem Behälter in die Austauschkolonne hineinzubringen. Die Leitung kann an der Oberseite oder bei der Oberseite der Austauschkolonne einmünden, also in die Austauschkolonne hinein. Es kann dann die Schwerkraft ausgenutzt werden, um die Lösung durch die Austauschkolonne hindurchzuleiten. Die Leitung kann an der Oberseite oder bei der Oberseite des Behälters einmünden, um Dichtigkeitsprobleme zu vermeiden. Die Leitung kann an der Unterseite oder bei der Unterseite des Behälters einmünden Die Leitung kann nahe bis zum Grund des Behälters reichen.

Das System kann eine Leitung umfassen, die bei der Unterseite der Austauschkolonne oder an der Unterseite der Austauschkolonne enden kann. Über die Leitung kann eine Lösung im Anschluss an den Austausch aus der Austauschkolonne herausgleitet werden. Die herausgeleitete Lösung kann mittelbar oder unmittelbar in den Kathodenraum des Elektrolyseurs hineingeleitet werden. Es kann eine Pumpe vorgesehen sein, um die Lösung aus der Austauschkolonne im Anschluss an einen Austausch herauspumpen zu können. Alternativ oder ergänzend kann die Lösung mithilfe von Schwerkraft aus der Austauschkolonne herausgeleitet werden. Es kann ein mit der Leitung verbundener Behälter vorhanden sein, so dass eine mithilfe von Kohlendioxid angereicherte Kaliumhydroxidlösung in den Behälter eingeleitet werden kann. Die Leitung kann bei der Oberseite oder in die Oberseite des Behälters einmünden, um Dichtigkeitsprobleme zu vermeiden. Es kann sich um den Behälter handeln, der bereits für die Lagerung für eine Kaliumhydroxidlösung vorhanden ist.

Es kann eine mit dem Behälter und dem Kathodenraum des Elektrolyseurs verbundene Leitung und optional eine Pumpe vorhanden sein, so dass die mithilfe von Kohlendioxid angereicherte Kaliumhydroxidlösung in den Kathodenraum des Elektrolyseurs eingeleitet werden kann. Die Leitung kann bei der Oberseite oder in die Oberseite des Behälters einmünden, um Dichtigkeitsprobleme zu vermeiden. Die Leitung kann bis nahe zum Grund des Behälters reichen. Es ist aber auch möglich, dass die Leitung bei der Unterseite oder an der Unterseite in den Behälter einmündet. Der Behälter und der Elektrolyseur können auch so angeordnet sein, dass die mithilfe von Kohlendioxid angereicherte Kaliumhydroxidlösung durch Schwerkraft in den Kathodenraum des Elektrolyseurs hineingeleitet werden kann. Die mithilfe von Kohlendioxid angereicherte Kaliumhydroxidlösung wird vorzugsweise an einer Stirnseite oder bei einer Stirnseite des Kathodenraums des Elektrolyseurs hineingeleitet, um effizient eine Elektrolyse durchführen zu können.

Es kann eine Leitung vorhanden sein, die mit dem Kathodenraum des Elektrolyseurs verbunden ist. Diese Leitung kann bei der gegenüberliegenden Stirnseite oder an der gegenüberliegenden Stirnseite des Kathodenraums einmünden, um effizient eine Elektrolyse durchführen zu können. Über diese Leitung kann ein in dem Elektrolyseur durch Elektrolyse entstandenes Gasgemisch mittelbar oder unmittelbar aus dem System herausgeleitet werden. Über diese Leitung kann das Gasgemisch mittelbar oder unmittelbar in das Bauteil eingeleitet werden, das einen Detektor für eine Analyse der Zusammensetzung des Gasgemisches umfasst. Über diese Leitung kann das Gasgemisch zunächst in einen Behälter hineingeleitet werden. Es kann der Behälter sein, in dem die genannte Kaliumhydroxidlösung gelagert werden kann. Über diese Leitung kann das Gasgemisch durch die Oberseite des Behälters hindurch in den Behälter gebracht werden. Der Behälter kann derart gasdicht verschlossen sein oder gasdicht verschlossen werden, dass Gas in dem Behälter gelagert werden kann.

Es kann eine Leitung vorhanden sein, die mit dem Behälter und dem Bauteil verbunden ist, durch das Kohlendioxid von Kohlenmonoxid und Wasserstoff zum Beispiel durch eine Membran getrennt werden kann. Ein Gasgemisch kann über diese Leitung aus dem Behälter in das Bauteil eingeleitet werden kann. Die Leitung kann an der Oberseite oder bei der Oberseite in den Behälter einmünden. Es kann dann zuverlässig mit einfachen technischen Mitteln Gas aus dem Behälter entnommen werden. Denkbar ist aber auch, dass die Leitung an einer anderen Seite in den Behälter einmündet.

Es kann eine mit dem Bauteil, durch das Kohlendioxid von Kohlenmonoxid und Wasserstoff getrennt werden kann, verbundene Leitung vorhanden sein, über die eine Gasmischung in das Bauteil hineingeleitet werden kann, das den Detektor aufweist. Es kann sich um eine Gasmischung handeln, aus der Kohlendioxid herausgefiltert worden ist. Die Gasmischung besteht dann grundsätzlich vollständig oder überwiegend aus Kohlenmonoxid und Wasserstoff. Es kann ein Kompressor vorhanden sein, mit dem die Gasmischung in das Bauteil hineingepumpt wird, das den Detektor aufweist.

Das Bauteil, das den Detektor aufweist, kann ein Mischventil umfassen, durch dass der Gasfluss aus dem Bauteil herausgesteuert werden kann. Das Mischventil kann ein elektronisches Mischventil sein. Es kann eine Steuereinheit vorhanden sein, durch das das Mischventil gesteuert werden kann. Es kann eine mit dem Bauteil, das den Detektor aufweist, verbundene Leitung vorhanden sein, über die ein Gasgemisch zumindest zum Teil aus dem Bauteil und aus dem System herausgeleitet werden kann. Das Herausleiten kann von der Stellung des Mischventils abhängen. Es kann eine mit dem Bauteil, das den Detektor aufweist, verbundene Leitung vorhanden sein, über die ein Gasgemisch zumindest zum Teil aus dem Bauteil heraus zu einem Bauteil des Systems geleitet werden kann, durch das Kohlenmonoxid von Wasserstoff zum Beispiel mithilfe einer Membran getrennt werden kann.

Es kann eine Leitung mit dem Bauteil, durch das Kohlenmonoxid von Wasserstoff getrennt werden kann, verbunden sein. Durch dies Leitung kann Kohlenmonoxid mittelbar oder unmittelbar aus dem Bauteil und aus dem System herausgeleitet werden. Die Leitung kann in eine andere Leitung einmünden, über die ein Gasgemisch aus dem Bauteil mit dem Detektor aus dem System herausgeleitet werden kann.

Es kann eine Leitung mit dem Bauteil, durch das Kohlenmonoxid von Wasserstoff getrennt werden kann, verbunden sein. Über diese Leitung kann mittelbar oder unmittelbar Wasserstoff aus dem Bauteil heraus vollständig oder teilweise in den Anodenraums des Elektrolyseurs hineingeleitet werden. Über diese Leitung kann mittelbar oder unmittelbar Wasserstoff aus dem Bauteil heraus vollständig oder teilweise aus dem System herausgeleitet werden. Über diese Leitung kann mittelbar oder unmittelbar Wasserstoff in eine andere Leitung eingeleitet werden, über die ein Gasgemisch aus dem Bauteil mit dem Detektor aus dem System herausgeleitet werden kann. Über diese Leitung kann mittelbar oder unmittelbar Wasserstoff in eine andere Leitung eingeleitet werden, in die Kohlenmonoxid aus dem Bauteil eingeleitet werden kann, durch das Kohlenmonoxid von Wasserstoff getrennt werden kann.

Es kann ein Druckregulierer vorhanden sein, durch den hindurch Wasserstoff mithilfe von Leitungen aus dem Bauteil, durch das Wasserstoff von Kohlenmonoxid getrennt werden kann, in den Anodenraum des Elektrolyseurs hineingeleitet werden kann. Durch den Druckregulierer kann der dann im Anodenraum herrschende Druck reguliert werden. Alternativ oder ergänzend kann Wasserstoff durch den Druckregulierer hindurch mittelbar oder unmittelbar aus dem System herausgeleitet werden. Dieser Wasserstoff kann zunächst in ein Bauteil hineingeleitet werden, das eine Gaszusammensetzung analysieren und oder einen Gasfluss regulieren kann, so zum Beispiel mithilfe eines Mischventils.

Es kann ein Tank vorhanden sein, der in den die Leitung einmündet, über die Wasserstoff aus dem Bauteil herausgeleitet werden kann, das Wasserstoff von Kohlenmonoxid trennen kann. In den Tank kann Wasserstoff hineingeleitet werden. Der Tank kann für eine Zwischenspeicherung von Wasserstoff vorgesehen sein. Es können eine Pumpe und oder ein Druckregulierer vorhanden sein, um das Einleiten von Wasserstoff in den Tank und/oder das Steuern eines Drucks im Tank erreichen zu können.

Aus dem Tank kann über eine Leitung Wasserstoff herausgeleitet werden. Es kann ein Kompressor für das Herausleiten vorgesehen sein. Es kann ein Druckregulierer vorhanden sein, um das Herausleiten von Wasserstoff bzw. das Einstellen eines Drucks im Tanks regulieren zu können. Der aus dem Tank herausgeleitete Wasserstoff kann in ein Bauteil eingeleitet werden, durch das eine Gaszusammensetzung analysiert werden kann und/oder durch das mithilfe eines Mischventils die Weiterleitung von Wasserstoff gesteuert werden kann. Von diesem Bauteil ausgehend kann Wasserstoff beispielsweise wahlweise in den Anodenraum des Elektrolyseurs eingeleitet werden und/oder mittelbar oder unmittelbar aus dem System herausgeleitet werden.

Ein Kompressor im Sinne der vorliegenden Erfindung ist ein Bauteil, welches ein Gas pumpen kann. Eine Pumpe im Sinne der vorliegenden Erfindung ist ein Bauteil, welches eine Flüssigkeitspumpen kann.

Ein für die Durchführung der Elektrolyse besonders gut geeigneter Elektrolyseur kann ein Metallphthalocyanin umfassen. Die Elektrode kann als Metallphthalocyanin Eisenphthalocyanin, Zinkphthalocyanin oder Kupferphthalocyanin umfassen. Die Elektrode kann eine aktive kathodische Elektrode sein. Metallphthalocyanin der Elektrode kann auf einem porösen Substrat aufgetragen sein. Das Metallphthalocyanin kann auf einem Kohlenstoff enthaltenden Substrat aufgetragen sein. Das Metallphthalocyanin kann auf Kohlenstoff-Nanopartikeln verankert sein. Die Kohlenstoff-Nanopartikel können N-dotierte Kohlenstoff-Nanopartikel sein.

Metallphthalocyanin kann als Katalysator in dem Elektrolyseur dienen.

Nachfolgend wird die Erfindung anhand von Figuren näher erläutert.

### Es zeigen

- Figur 1:: Vorrichtung für die Herstellung eines Produktgases;
- Figur 2:: Durchführung einer Elektrolyse im Elektrolyseur.

Die Figur 1 zeigt eine Vorrichtung für die Herstellung eines Produktgases. Luft oder ein anderes Kohlendioxid haltiges externes Gas kann über eine Leitung 1 beispielsweise mithilfe eines Kompressors A angesaugt werden. Über eine Leitung 2 kann das angesaugte Gas in eine Austauschkolonne B eingeleitet werden. Das angesaugte Gas kann von unten in die Austauschkolonne B eingeleitet werden, damit ausgenutzt werden kann, dass Gas mithilfe von Schwerkraft während der Durchführung eines Austausches nach oben steigen kann. Gas kann im Anschluss an einen in der Austauschkolonne B durchgeführten Austausch die Austauschkolonne B über eine Leitung 3 an oder nahe bei der Oberseite der Austauschkolonne B wieder verlassen. Dies geschieht bevorzugt an der Oberseite der Austauschkolonne B, um Schwerkraft für das Verlassen ausnutzen zu können. Über eine Leitung 4 kann mithilfe einer Pumpe C eine wässrige Kaliumhydroxidlösung aus einem Behälter D in die Austauschkolonne B eingeleitet werden. Dies kann durch die Oberseite der Austauschkolonne B hindurch erfolgen, damit Flüssigkeit aufgrund von Schwerkraft von oben nach unten durch die Austauschkolonne B hindurchströmen kann. Es kann genügen, dass dies bei der Oberseite geschieht, um dies zu bewirken. In der Austauschkolonne B kann ein Austausch zwischen dem flüssigen Elektrolyten und dem Kohlendioxid aus der Luft oder dem CO₂ haltigen Gas durchgeführt werden. Über eine Leitung 5 kann die mithilfe von Kohlendioxid angereicherte, also die durch Austausch erhaltene Kaliumhydroxidlösung beispielsweise durch Schwerkraft zurück in den Behälter D geleitet werden. Die mithilfe von Kohlendioxid angereicherte Kaliumhydroxidlösung kann aus dem Behälter D über eine Leitung 6 mithilfe einer Pumpe C in den Kathodenraum eines Elektrolyseurs E gepumpt werden. Im Kathodenraum kann das durch Elektrolyse entstehende Gasgemisch über eine Leitung 7 zurück in den Behälter D geleitet werden. Das Gasgemisch kann aus Kohlenmonoxid, Wasserstoff und Kohlendioxid gebildet sein. Über die Leitung 8 kann das Gasgemisch in ein Bauteil F geleitet werden, durch das Kohlendioxid von Kohlenmonoxid und Wasserstoff beispielsweise mithilfe einer Membran getrennt werden kann. So abgetrenntes Kohlendioxid kann über eine Leitung 9 zurück in die Austauschkolonne B hineingeleitet werden. Beispielsweise mithilfe eines Kompressors A kann das verbleibende Gasgemisch, das Kohlenmonoxid und Wasserstoff enthält, über eine Leitung 10 zu einem Bauteil H geleitet werden, das einen Detektor und ein elektronisches Mischventil umfassen kann. Durch den Detektor kann die Zusammensetzung des Gasgemisches detektiert werden. Entspricht die Zusammensetzung einer gewünschten Zusammensetzung, so kann das Gasgemisch als Produktgas P weiter über eine Leitung 11 gesteuert durch das Mischventil aus dem System heraus geleitet werden. Das so hergestellte Produktgas P kann also entnommen werden, um dieses zu nutzen. Wird detektiert, dass die Zusammensetzung nicht dem gewünschten Produktgas entspricht, so kann das Gasgemisch gesteuert durch das Mischventil über eine Leitung 12 in ein Bauteil G geleitet werden, durch das Kohlenmonoxid von Wasserstoff beispielsweise mithilfe einer Membran getrennt werden kann. Abgetrennter Wasserstoff kann über eine Leitung 13 in eine PFSA-Säule I zur Extraktion von Spuren von Kohlenmonoxid geleitet werden. Über eine Leitung 14 kann der so weiter von Kohlenmonoxid befreite Wasserstoff mithilfe eines Kompressors A in einen Tank K für Wasserstoff geleitet werden. Es kann durch einen Druckregulieren J hindurch Wasserstoff aus dem Bauteil G in eine Leitung 15 eingespeist werden, die den Anodenraum des Elektrolyseurs E hineinführt. Alternativ oder ergänzend kann Wasserstoff über den Druckregulierer zu einem Bauteil H geleitet werden. Es kann ein zweiter Druckregulierer J vorhanden sein, durch den die Leitung 14 hindurchführt, um einen Druck im Tank K regulieren zu können. Über eine Leitung 15 kann Wasserstoff aus dem Tank K entnommen werden, um Wasserstoff über eine Leitung 15 zu einem Bauteil H zu leiten, das einen Detektor und ein elektronisches Mischventil umfassen kann. Es kann in dieser Leitung ein dritter Druckregulierer vorhanden sein, um Drucke regulieren zu können.

Wasserstoff kann mithilfe des Bauteils H über eine Leitung 15 in den Anodenraum des Elektrolyseurs E dosiert eingeleitet werden. Wasserstoff kann mithilfe des Bauteils H über eine Leitung 16 in eine Leitung 17 dosiert eingeleitet werden. In die Leitung 17 kann außerdem Kohlenmonoxid aus dem Bauteil G eingeleitet werden. Wasserstoff kann so dosiert in die Leitung 17 eingeleitet werden, dass ein Produktgas P mit gewünschter Zusammensetzung gebildet wird. Das Produktgas P kann in die Leitung 11 eingeleitet und aus dem System herausgeleitet werden.

Ein Gasgemisch aus Wasserstoff (H₂) und Kohlenmonoxid (CO) wird als Synthesegas oder kurz Syngas bezeichnet. Ein solches Gasgemisch kann beispielsweise für die Herstellung von synthetischen Kraftstoffen, Methanol oder für die Ammoniaksynthese verwendet werden. Syngas kann als Brennstoff in Gasturbinen oder Verbrennungsmotoren eingesetzt werden, um Strom und Wärme zu erzeugen. Syngas kann auch in Brennstoffzellen zur direkten Stromerzeugung verwendet werden.

Die Figur 2 skizziert Abläufe im Elektrolyseur mit einer Protonen-Austausch-Membran auf Seiten des Anodenraums (-) und auf Seiten des Kathodenraums (+). Die beiden Räume sind durch die Protonen-Austausch-Membran voneinander getrennt. Wasserstoff (H₂) aus dem Anodenraum passiert die Protonen-Austausch-Membran als Proton (H+). Auf der Kathodenseite bildet sich dann auch mithilfe von elektrischem Strom aus den Protonen und der eingeleiteten Lösung ein Gasgemisch, das Wasserstoff und Sauerstoff umfasst.

## Patentansprüche

1. Verfahren für die Herstellung eines Produktgases (P) mit einem System, das einen Elektrolyseur (E) und einen Detektor umfasst, wobei durch Elektrolyse ein Gasgemisch gebildet wird, das Wasserstoff und Kohlenmonoxid umfasst, wobei die Zusammensetzung des Gasgemisches durch den Detektor analysiert wird, wobei in Abhängigkeit von dem Ergebnis der Analyse ein Anteil des Wasserstoffes in den Elektrolyseur zur Durchführung der Elektrolyse geleitet wird und ein anderer Anteil des Gasgemisches als Produktgas (P) aus dem System herausgeleitet wird.

2. Verfahren nach dem vorhergehenden Anspruch, **dadurch gekennzeichnet, dass** für die Durchführung der Elektrolyse Kohlendioxid aus einem Gas entnommen wird, wobei das Gas Luft aus der Umgebung des Systems oder ein industrielles Abgas ist, wobei Kohlendioxid aus dem Gas mithilfe einer wässrigen Kaliumhydroxidlösung und mithilfe einer Austauschkolonne (B) entnommen wird und eine Abscheidungslösung aus der Austauschkolonne (B) in den Kathodenraum des Elektrolyseurs für die Bildung des Gasgemisches hineingeleitet wird.

3. Verfahren nach dem vorhergehenden Anspruch, **dadurch gekennzeichnet, dass** aus dem Gasgemisch Kohlendioxid abgetrennt wird und das abgetrennte Kohlendioxid für die Durchführung der Elektrolyse verwendet wird.

4. System zur Durchführung eines Verfahrens nach einem der vorhergehenden Ansprüche mit einem Elektrolyseur (E) und einem Bauteil (H), das einen Detektor umfasst, wobei das System so eingerichtet ist, dass die Zusammensetzung des Gasgemisches durch den Detektor analysiert werden kann, wobei in Abhängigkeit von dem Ergebnis der Analyse ein Teil des Wasserstoffes in den Elektrolyseur zur Durchführung der Elektrolyse geleitet und ein anderer Teil des Gasgemisches aus dem System als Produktgas (P) herausgeleitet werden kann.

5. System nach dem vorhergehenden Anspruch, **dadurch gekennzeichnet, dass** eine Leitung (1) mit einem Kompressor (A) für ein Ansaugen von externem Gas verbunden ist, eine Leitung (2) mit dem Kompressor (A) und mit der oder bei der Unterseite einer Austauschkolonne (B) so verbunden ist, dass angesaugtes externes Gas in die Unterseite der Austauschkolonne (B) eingeleitet werden kann, und an der oder bei der Oberseite der Austauschkolonne (B) eine Leitung (3) vorhanden ist, durch die hindurch Gas die Austauschkolonne (B) wieder verlassen kann.

6. System nach einem der beiden vorhergehenden Ansprüche, **dadurch gekennzeichnet, dass** ein Behälter (D) für eine Lagerung einer Kaliumhydroxidlösung vorhanden ist, wobei eine Leitung (4) und eine Pumpe (C) so vorhanden sind, dass in dem Behälter (D) gelagerte Kaliumhydroxidlösung in die Oberseite der Austauschkolonne (B) hineingepumpt werden kann.

7. System nach einem der drei vorhergehenden Ansprüche, **dadurch gekennzeichnet, dass** eine Leitung (5) bei der Unterseite der Austauschkolonne (B) und ein mit der Leitung (5) verbundener Behälter (D) vorhanden sind, so dass eine mithilfe von Kohlendioxid angereicherte Kaliumhydroxidlösung in den Behälter (D) eingeleitet werden kann, und dass eine mit dem Behälter (D) und dem Kathodenraum des Elektrolyseurs (E) verbundene Leitung (6) und eine Pumpe (C) vorhanden sind, so dass die mithilfe von Kohlendioxid angereicherte Kaliumhydroxidlösung durch die Pumpe (C) in den Kathodenraum des Elektrolyseurs gepumpt werden kann.

8. System nach einem der beiden vorhergehenden Ansprüche, **dadurch gekennzeichnet, dass** eine Leitung (7) vorhanden ist, die mit dem Kathodenraum des Elektrolyseurs (E) und dem Behälter (D) so verbunden ist, dass ein Gasgemisch aus dem Kathodenraum des Elektrolyseurs (E) in den Behälter (D) geleitet werden kann.

9. System nach einem der drei vorhergehenden Ansprüche, **dadurch gekennzeichnet, dass** eine Leitung (8) vorhanden ist, die mit dem Behälter (D) und einem Bauteil (F), durch das Kohlendioxid von Kohlenmonoxid und Wasserstoff mit einer Membran getrennt werden kann, verbunden ist, sodass ein Gasgemisch aus dem Behälter (D) in das Bauteil (F) eingeleitet werden kann.

10. System nach dem vorhergehenden Anspruch, **dadurch gekennzeichnet, dass** eine mit dem Bauteil (F), durch das Kohlendioxid von Kohlenmonoxid und Wasserstoff mit einer Membran getrennt werden kann, und dem Bauteil (H), das den Detektor aufweist, verbundene Leitung (10) und ein Kompressor (A) vorhanden sind, sodass ein Gasgemisch, das Kohlenmonoxid und Wasserstoff aufweist, aus dem Bauteil (F), durch das Kohlendioxid von Kohlenmonoxid und Wasserstoff mit einer Membran getrennt werden kann, zum Detektor geleitet werden kann.

11. System nach einem der vorhergehenden auf ein System gerichteten Ansprüche, **dadurch gekennzeichnet, dass** das Bauteil (H), das den Detektor aufweist, ein elektronisches Mischventil umfasst, und eine mit dem Bauteil (H), das den Detektor aufweist, verbundene Leitungen (11, 12) vorhanden sind, über die ein Gasgemisch aus dem Bauteil (H), das den Detektor aufweist, wahlweise aus dem System heraus oder zu einem Bauteil (G) des Systems geleitet werden kann, durch das Kohlenmonoxid von Wasserstoff mithilfe einer Membran getrennt werden kann.

12. System nach dem vorhergehenden Anspruch, **dadurch gekennzeichnet, dass** eine Leitung (13) und eine Leitung (17) mit dem Bauteil (G), durch das Kohlenmonoxid von Wasserstoff mithilfe einer Membran getrennt werden kann, verbunden sind, die so eingerichtet sind, dass Kohlenmonoxid aus diesem Bauteil (G) über die Leitung (17) aus dem System herausgeleitet werden kann, und Wasserstoff aus diesem Bauteil (G) mithilfe von weiteren Leitungen (14, 15, 16) und einem Kompressor (A) wahlweise in den Anodenraum des Elektrolyseurs (E) sowie aus dem System herausgeleitet werden kann.

13. System nach dem vorhergehenden Anspruch, **dadurch gekennzeichnet, dass** ein Tank (K) vorhanden ist, der mit der Leitung (14) so verbunden ist, dass Wasserstoff aus dem Bauteil (G), durch das Kohlenmonoxid von Wasserstoff mithilfe einer Membran getrennt werden kann, in den Tank (K) hineingeleitet werden kann.

14. System nach dem vorhergehenden Anspruch, **dadurch gekennzeichnet, dass** eine oder mehrere Druckregulierer (J) vorhanden sind, mit denen ein Druck im Tank (K) reguliert werden kann.

15. System nach einem der vorhergehenden auf ein System gerichteten Ansprüche, **dadurch gekennzeichnet, dass** eine PFSA-Säule (I) zur Extraktion von Spuren von Kohlenmonoxid vorhanden ist, von der aus Wasserstoff in den Anodenraum des Elektrolyseurs eingeleitet werden kann.
